# EUROPÄISCHE PATENTSCHRIFT

(11) **EP 3 560 276 B1**
(45) Veröffentlichungstag und Bekanntmachung des Hinweises auf die Patenterteilung: **27.10.2021**
(21) Anmeldenummer: 17829287.6
(22) Anmeldetag: 12.12.2017
(51) Int. Cl.: H05B 1/02, H05B 6/06

(54) **GARGERÄTEVORRICHTUNG**
COOKING APPLIANCE APPARATUS
DISPOSITIF FORMANT APPAREIL DE CUISSON

(30) Priorität: 23.12.2016 ES 201631667
(43) Veröffentlichungstag der Anmeldung: 30.10.2019
(73) Patentinhaber: BSH Hausgeräte GmbH, 81739 München (DE)
(72) Erfinder: GALINDO PEREZ, Juan Jose, 50007 Zaragoza (ES); LLORENTE GIL, Sergio, 50009 Zaragoza (ES); OBON ABADIA, Carlos, 50016 Zaragoza (ES); PALACIOS GASÓS, Jose Manuel, 50018 Zaragoza (ES); PEREZ VISA, Enrique Javier, 50005 Zaragoza (ES); RAMIREZ LABOREO, Edgar Jorge, 50013 Zaragoza (ES); SANZ SERRANO, Fernando, 44200 Calamocha (Teruel) (ES); SORIA RUIZ, Rebeca, 50019 Zaragoza (ES)
(86) Internationale Anmeldenummer: PCT/IB2017/057828
(87) Internationale Veröffentlichungsnummer: WO 2018/116063

(56) Entgegenhaltungen:
- WO-A1-2012/131563
- US-A1- 2013 213 951
- US-A1- 2016 025 350

## Beschreibung

Die Erfindung geht aus von einer Gargerätevorrichtung nach dem Oberbegriff des Anspruchs 1.

Aus dem Stand der Technik sind Gargeräte, wie beispielsweise Backöfen und/oder Mikrowellen, mit zumindest zwei Heizelementen bekannt, welche in zumindest einem Betriebszustand gemeinsam betrieben werden. Die Heizelemente werden dabei in der Regel mit ihrer jeweiligen Nennleistung betrieben und sind beispielsweise an unterschiedlichen Phasen eines Stromnetzes angeschlossen. Zur Reduzierung einer Heizleistung der Heizelemente werden die Heizelemente dabei gepulst betrieben.

US 2013/213951 A1 offenbart eine Gargerätevorrichtung gemäß der Präambel von Anspruch 1.

Die Aufgabe der Erfindung besteht insbesondere darin, eine gattungsgemäße Gargerätevorrichtung mit verbesserten Eigenschaften hinsichtlich einer Flexibilität bereitzustellen. Die Aufgabe wird durch die kennzeichnenden Merkmale des Anspruchs 1 gelöst, während vorteilhafte Ausgestaltungen und Weiterbildungen der Erfindung den Unteransprüchen entnommen werden können.

Die Erfindung geht aus von einer Gargerätevorrichtung, insbesondere einer Backofenvorrichtung und vorteilhaft einer Induktionsbackofenvorrichtung, mit zumindest einem ersten Heizelement, mit zumindest einem, insbesondere von dem ersten Heizelement getrennt ausgebildeten, zweiten Heizelement und mit einer Steuereinheit, welche dazu vorgesehen ist, zur Erhitzung eines Garraums in zumindest einem Betriebszustand das erste Heizelement und das zweite Heizelement gemeinsam und insbesondere gleichzeitig zu betreiben.

Es wird vorgeschlagen, dass die Gargerätevorrichtung wenigstens eine Leistungsverteilereinheit aufweist, welche dazu vorgesehen ist, in dem Betriebszustand eine, insbesondere von einer Energiequelle, wie beispielsweise einem Stromnetz und/oder einem Haushaltsnetz, bereitgestellte, Gesamtleistung in zumindest eine, vorteilhaft konstante, erste Ausgangsleistung und zumindest eine, vorteilhaft konstante, zweite Ausgangsleistung aufzuteilen und dem ersten Heizelement die erste Ausgangsleistung und dem zweiten Heizelement die zweite Ausgangsleistung bereitzustellen, insbesondere zuzuführen, wobei die Gargerätevorrichtung mehrere Wandlereinheiten aufweist, welche der Leistungsverteilungseinheit nachgeschalten und dazu vorgesehen sind, eine der Ausgangsleistungen der Leistungsverteilungseinheit an den Typ der Heizelemente anzupassen und einem jeweiligen Heizelement zuzuführen, und wobei die Heizelemente unterschiedlichen Typs sind. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Unter einer "Gargerätevorrichtung" soll in diesem Zusammenhang insbesondere zumindest ein Teil, insbesondere eine Unterbaugruppe, eines Gargeräts, insbesondere eines Grillgeräts, einer Mikrowelle und/oder vorzugsweise eines Backofens, verstanden werden. Vorteilhaft ist das Gargerät dabei als Induktionsgargerät, insbesondere als Induktionsgrillgerät, als Induktionsmikrowelle und/oder besonders bevorzugt als Induktionsbackofen, ausgebildet. Zudem umfasst die Gargerätevorrichtung insbesondere zumindest ein Gerätegehäuse, welches insbesondere den Garraum begrenzt und/oder definiert, und wenigstens ein Geräteverschlusselement, welches dazu vorgesehen ist, den Garraum abzudecken, insbesondere zu verschließen. Ferner sind die Heizelemente vorteilhaft beabstandet voneinander angeordnet und insbesondere zu einer Erhitzung des Garraums vorgesehen, insbesondere einzeln und/oder gemeinsam.

Ferner soll unter einer "Leistungsverteilereinheit" insbesondere eine, insbesondere zwischen der Energiequelle und den Heizelementen angeordnete, Einheit verstanden werden, welche insbesondere dazu vorgesehen ist, die Gesamtleistung, vorteilhaft variabel, auf die Heizelemente zu verteilen und dabei insbesondere zumindest einem der Heizelemente eine Ausgangsleistung bereitzustellen, insbesondere zuzuführen. Dazu ist die Leistungsverteilereinheit vorteilhaft direkt an die Energiequelle, insbesondere das Stromnetz und/oder das Haushaltsnetz und vorteilhaft wenigstens eine Phase des Stromnetzes und/oder des Haushaltsnetzes, angeschlossen. Ferner soll unter einer "Gesamtleistung" insbesondere eine maximal zur Verfügung stehende Leistung verstanden werden, welche vorteilhaft etwa 3600 W pro Phase beträgt. Unter einer "Ausgangsleistung" der Leistungsverteilereinheit soll ferner insbesondere eine Leistung verstanden werden, welche in zumindest einem Betriebszustand an zumindest einem Ausgang der Leistungsverteilereinheit bereitgestellt wird. Insbesondere wird die Ausgangsleistung dabei zumindest einem der Heizelemente zugeführt. Vorzugweise ist die Ausgangsleistung von einer gepulsten Leistung verschieden. Darüber hinaus soll unter einer "Steuereinheit" insbesondere eine elektrische und/oder elektronische Einheit verstanden werden, die vorzugsweise in das Gerätegehäuse integriert ist und insbesondere dazu vorgesehen ist, einen Betrieb der Gargerätevorrichtung, insbesondere zumindest mittels einer Ansteuerung der Leistungsverteilereinheit, zu steuern und/oder zu regeln. Vorzugsweise umfasst die Steuereinheit dazu eine Recheneinheit und insbesondere zusätzlich zu der Recheneinheit eine Speichereinheit mit einem darin gespeicherten Steuer- und/oder Regelprogramm, das insbesondere dazu vorgesehen ist, von der Recheneinheit ausgeführt zu werden. Unter der Wendung, dass "die Steuereinheit dazu vorgesehen ist, ein Heizelement zu betreiben" soll insbesondere verstanden werden, dass die Steuereinheit dazu vorgesehen ist, die Leistungsverteilereinheit anzusteuern und mittels der Leistungsverteilereinheit dem Heizelement eine Heizleistung, insbesondere die Ausgangsleistung, und/oder elektrische Energie zuzuführen. Durch diese Ausgestaltung kann eine Gargerätevorrichtung mit verbesserten Eigenschaften hinsichtlich einer Flexibilität bereitgestellt werden. Insbesondere kann dabei eine vorteilhaft flexible und/oder individuell an die Bedürfnisse eines Nutzers angepasste Erhitzung des Garraums erreicht werden, wodurch vorteilhaft eine zumindest im Wesentlichen gleichmäßige, eine schonende und/oder eine individuelle Erhitzung von Gargut erzielt werden kann. Zudem kann insbesondere ein hoher Bedienkomfort erreicht werden. Darüber hinaus kann eine Effizienz, insbesondere eine Leistungseffizienz, eine Energieeffizienz, eine Bauraumeffizienz, eine Bauteileeffizienz und/oder eine Kosteneffizienz, vorteilhaft verbessert werden. Zudem können eine Vielzahl unterschiedlicher Betriebsmodi bereitgestellt werden, welche beispielsweise ein vorteilhaft schnelles Vorheizen, ein vorteilhaft schnelles Garen und/oder eine vorteilhaft schnelle Reinigung erlauben.

Besonders bevorzugt umfasst die Gargerätevorrichtung wenigstens ein, insbesondere von dem ersten Heizelement und dem zweiten Heizelement getrennt ausgebildetes, drittes Heizelement, wobei die Steuereinheit dazu vorgesehen ist, zur Erhitzung des Garraums in zumindest einem zusätzlichen Betriebszustand das erste Heizelement, das zweite Heizelement und das dritte Heizelement gemeinsam und insbesondere gleichzeitig zu betreiben und die Leistungsverteilereinheit dazu vorgesehen ist, in dem zusätzlichen Betriebszustand die Gesamtleistung in zumindest eine, insbesondere konstante, erste Ausgangsleistung, zumindest eine, insbesondere konstante, zweite Ausgangsleistung und zumindest eine, insbesondere konstante, dritte Ausgangsleistung aufzuteilen und dem ersten Heizelement die erste Ausgangsleistung, dem zweiten Heizelement die zweite Ausgangsleistung und dem dritten Heizelement die dritte Ausgangsleistung bereitzustellen, insbesondere zuzuführen. Insbesondere kann die Gargerätevorrichtung dabei auch zumindest drei, zumindest vier und/oder zumindest fünf Heizelemente umfassen, welche von der Steuereinheit zur Erhitzung des Garraums vorzugsweise gemeinsam und insbesondere gleichzeitig betrieben werden, insbesondere durch Ansteuerung der Leistungsverteilereinheit. Hierdurch kann insbesondere eine Flexibilität weiter erhöht werden.

Vorzugsweise ist eine Gesamtausgangsleistung der Leistungsverteilereinheit, vorteilhaft in jedem Betriebszustand, zumindest im Wesentlichen gleich der Gesamtleistung, wodurch eine besonders energieeffiziente Gargerätevorrichtung bereitgestellt werden kann. Zudem kann ein mögliches Auftreten von Flicker vorteilhaft vermieden werden. Unter einer "Gesamtausgangsleistung" soll insbesondere eine Summe der Ausgangsleistungen, insbesondere sämtlicher Ausgangsleistungen, der Leistungsverteilereinheit zu einem bestimmten Zeitpunkt verstanden werden. Vorteilhaft ist die Leistungsverteilereinheit dabei dazu vorgesehen, jede der Ausgangsleistungen zumindest einem und vorteilhaft genau einem Heizelement bereitzustellen, insbesondere zuzuführen. Darunter, dass die Gesamtausgangsleistung der Leistungsverteilereinheit "zumindest im Wesentlichen gleich" der Gesamtleistung ist, soll in diesem Zusammenhang insbesondere verstanden werden, dass die Gesamtausgangsleistung um maximal 5 %, vorzugsweise um maximal 3 % und besonderes bevorzugt um maximal 1 % von der Gesamtleistung abweicht. Insbesondere entspricht die Gesamtausgangsleistung der Leistungsverteilereinheit in diesem Fall zumindest im Wesentlichen einer Leistungsaufnahme der Leistungsverteilereinheit.

Beträgt die Gesamtleistung zumindest 3600 W, kann ein besonders schneller und/oder flexibler Betrieb der Gargerätevorrichtung erreicht werden. Insbesondere kann die Leistungsverteilereinheit dabei mit genau einer Phase eines Stromnetzes und/oder eines Haushaltsnetzes verbunden sein, sodass die Gesamtleistung maximal 3600 W und/oder ein elektrischer Strom maximal 16 A beträgt. Alternativ könnte eine Leistungsverteilereinheit in diesem Fall jedoch auch mit zumindest zwei Phasen und/oder drei Phasen eines Stromnetzes und/oder eines Haushaltsnetzes verbunden sein.

Ferner wird vorgeschlagen, dass die erste Ausgangsleistung geringer ist als eine maximale Nennleistung des ersten Heizelements und/oder die zweite Ausgangsleistung geringer ist als eine maximale Nennleistung des zweiten Heizelements, insbesondere zumindest in dem Betriebszustand. Vorteilhaft ist in dem zusätzlichen Betriebszustand die erste Ausgangsleistung geringer als eine maximale Nennleistung des ersten Heizelements, die zweite Ausgangsleistung geringer als eine maximale Nennleistung des zweiten Heizelements und/oder die dritte Ausgangsleistung geringer als eine maximale Nennleistung des dritten Heizelements. Unter einer "Nennleistung" eines Heizelements soll dabei insbesondere eine, insbesondere von einem Hersteller, vorgegebene und/oder normierte. vorteilhaft maximale, Leistung, insbesondere Heizleistung, des Heizelements verstanden werden, für welche das Heizelement baulich ausgelegt ist. Hierdurch kann insbesondere eine besonders flexible und gleichzeitig effiziente Erhitzung erreicht werden.

In einer besonders bevorzugten Ausgestaltung der Erfindung wird vorgeschlagen, dass die Leistungsverteilereinheit dazu vorgesehen ist, einen Wert der ersten Ausgangsleistung und/oder der zweiten Ausgangsleistung variabel einzustellen, insbesondere zumindest in dem Betriebszustand und insbesondere in einem Leistungsintervall zwischen 0 % der Gesamtleistung und 100 % der Gesamtleistung. Vorteilhaft ist die Leistungsverteilereinheit dazu vorgesehen, in dem zusätzlichen Betriebszustand einen Wert der ersten Ausgangsleistung, der zweiten Ausgangsleistung und/oder der dritten Ausgangsleistung variabel einzustellen, insbesondere in einem Leistungsintervall zwischen 0 % der Gesamtleistung und 100 % der Gesamtleistung. Vorzugsweise ist die Leistungsverteilereinheit dabei dazu vorgesehen, jedem der Heizelemente zumindest vier, vorteilhaft zumindest sechs, vorzugsweise zumindest acht und besonders bevorzugt zumindest zehn, unterschiedliche Werte und/oder Ausgangsleistungen bereitzustellen, welche bevorzugt jeweils geringer als eine maximale Nennleistung eines jeweiligen Heizelements sind. Hierdurch kann insbesondere eine besonders flexible Erhitzung des Garraums erreicht werden.

Eine besonders kompakte, flexible und/oder kosteneffiziente Leistungsverteilereinheit kann insbesondere dann erreicht werden, wenn die Leistungsverteilereinheit als eine, insbesondere räumlich begrenzte, bauliche Einheit ausgebildet ist und vorteilhaft auf genau einem Trägerelement, besonders vorteilhaft genau einer Leiterplatte, angeordnet ist und/oder genau ein, insbesondere Funktionsbauteile der Leistungsverteilereinheit umgebendes, Gehäuse aufweist.

In der Erfindung wird vorgeschlagen, dass die Heizelemente unterschiedlichen Typs sind. Das erste Heizelement und das zweite Heizelement sind unterschiedlich ausgebildet. Hierdurch kann eine vorteilhaft flexible Leistungsverteilung, insbesondere auch bei der Verwendung unterschiedlicher Heizelemente, erreicht werden.

In einer bevorzugten Ausgestaltung der Erfindung wird vorgeschlagen, dass zumindest eines der Heizelemente als Induktionsheizelement ausgebildet ist. Insbesondere ist das als Induktionsheizelement ausgebildete Heizelement dabei dazu vorgesehen, ein elektromagnetisches Wechselfeld, insbesondere mit einer Frequenz zwischen 17 kHz und 150 kHz und vorteilhaft zwischen 20 kHz und 100 kHz, zu erzeugen und insbesondere mittels des elektromagnetischen Wechselfelds in zumindest einem, insbesondere zumindest teilweise metallischen, vorzugsweise ferromagnetischen, zu beheizendem Objekt Wärme zu erzeugen, insbesondere durch Wirbelstrominduktion und/oder Ummagnetisierungseffekte. Das zu erhitzende Objekt könnte beispielsweise ein in dem Garraum befindliches und/oder eingebrachtes Gargeschirr sein und/oder zumindest eine, insbesondere den Garraum begrenzende, Muffelwandung des Gerätegehäuses. Hierdurch kann insbesondere eine vorteilhaft effiziente Erhitzung des Garraums erreicht werden.

Ferner wird vorgeschlagen, dass zumindest eines der Heizelemente als Widerstandsheizelement ausgebildet ist. Das als Widerstandsheizelement ausgebildete Heizelement weist dabei insbesondere zumindest einen elektrischen Widerstand auf, welcher in wenigstens einem Anwendungszustand von elektrischem Strom durchflossen ist, und ist insbesondere dazu vorgesehen, mittels des elektrischen Widerstands Energie in Wärme umzuwandeln und insbesondere zumindest einem zu erhitzenden Objekt zuzuführen. Das zu erhitzende Objekt könnte beispielsweise ein in dem Garraum befindliches und/oder eingebrachtes Gargeschirr sein und/oder zumindest eine, insbesondere den Garraum begrenzende, Muffelwandung des Gerätegehäuses. Besonders bevorzugt ist das Heizelement in diesem Fall als ein Ringheizelement ausgebildet und insbesondere in einem Bereich einer Gebläseeinheit, vorteilhaft eines Gebläserads, der Gargerätevorrichtung angeordnet. Dadurch kann insbesondere in einem Vergleich zu einem Induktionsheizelement ein preiswertes Heizelement verwendet und damit geringe Kosten ermöglicht werden. Zudem kann eine vorteilhaft flexible Erhitzung des Garraums erreicht werden.

Gemäß einer besonders bevorzugten Ausgestaltung der Erfindung wird vorgeschlagen, dass die Leistungsverteilereinheit dazu vorgesehen ist, in zumindest einem weiteren Betriebszustand die Gesamtleistung in, insbesondere genau, eine Ausgangsleistung umzuwandeln und, insbesondere genau, einem der Heizelemente bereitzustellen, insbesondere zuzuführen. Insbesondere ist die Steuereinheit dazu vorgesehen, in dem weiteren Betriebszustand zur Erhitzung des Garraums genau eines der Heizelemente, insbesondere ein beliebiges der Heizelemente, bevorzugt das erste Heizelement, das zweite Heizelement oder das dritte Heizelement, zu betreiben. Bevorzugt ist die Ausgangsleistung in diesem Fall gleich einer maximalen Nennleistung eines in dem weiteren Betriebszustand betriebenen Heizelements. Hierdurch kann insbesondere eine Flexibilität und/oder eine Benutzerfreundlichkeit weiter erhöht werden.

Die Gargerätevorrichtung soll hierbei nicht auf die oben beschriebene Anwendung und Ausführungsform beschränkt sein. Insbesondere kann die Gargerätevorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein beispielhaft als Backofen ausgebildetes Gargerät mit einer Gargerätevorrichtung in einer schematischen Darstellung,
- Fig. 2: ein weiteres Ausführungsbeispiel eines Gargerätes mit einer Gargerätevorrichtung in einer schematischen Darstellung und
- Fig. 3: ein Teil der Gargerätevorrichtung aus Figur 2 in einer Detaildarstellung.

Fig. 1 zeigt ein Ausführungsbeispiel, das keine Ausführungsform der Erfindung ist, aber zum Verständnis der Erfindung nützlich ist. Das Ausführungsbeispiel von Fig. 2 ist eine Ausführungsform der Erfindung.

Fig. 1 zeigt ein beispielhaft als Backofen ausgebildetes Gargerät 30a in einer schematischen Darstellung. Das Gargerät 30a ist als Induktionsgargerät, im vorliegenden Fall insbesondere als Induktionsbackofen, ausgebildet. Alternativ könnte ein Gargerät jedoch auch als herkömmliches Gargerät ausgebildet sein. Zudem könnte ein Gargerät beispielsweise als Mikrowelle ausgebildet sein.

Das Gargerät 30a umfasst eine Gargerätevorrichtung. Die Gargerätevorrichtung umfasst ein Gerätegehäuse 32a. Das Gerätegehäuse 32a definiert einen, insbesondere zusammenhängenden, Garraum 18a. Dazu umfasst das Gerätegehäuse 32a ein Außengehäuse sowie eine innerhalb des Außengehäuses angeordnete, den Garraum 18a begrenzende Muffel 34a. Zudem umfasst die Gargerätevorrichtung ein Geräteverschlusselement (nicht dargestellt). Das Geräteverschlusselement ist im vorliegenden Fall als Geräteklappe ausgebildet. Das Geräteverschlusselement ist dazu vorgesehen, den Garraum 18a zu verschließen. Alternativ könnte ein Geräteverschlusselement jedoch auch als Gerätetüre ausgebildet sein.

Die Gargerätevorrichtung umfasst ferner mehrere Heizelemente 10a, 12a, 14a. Im vorliegenden Fall umfasst die Gargerätevorrichtung beispielhaft drei Heizelemente 10a, 12a, 14a. Die Heizelemente 10a, 12a, 14a sind in das Gerätegehäuse 32a integriert. Die Heizelemente 10a, 12a, 14a sind getrennt voneinander ausgebildet. Die Heizelemente 10a, 12a, 14a sind beabstandet voneinander angeordnet. Die Heizelemente 10a, 12a, 14a sind zu einer Erhitzung des Garraums 18a vorgesehen, insbesondere einzeln und/oder gemeinsam.

Ein erstes Heizelement 10a der Heizelemente 10a, 12a, 14a ist als Induktionsheizelement ausgebildet. Das erste Heizelement 10a ist als Heizspule ausgebildet. Das erste Heizelement 10a ist außerhalb des Garraums 18a angeordnet. Das erste Heizelement 10a ist flächig an einer Muffelwandung des Gerätegehäuses 32a angeordnet. Das erste Heizelement 10a weist eine erste maximale Nennleistung auf.

Ein zweites Heizelement 12a der Heizelemente 10a, 12a, 14a ist als Widerstandsheizelement ausgebildet. Demzufolge sind das erste Heizelement 10a und das zweite Heizelement 12a von einem unterschiedlichen Typ. Das zweite Heizelement 12a ist als Ringheizelement ausgebildet. Das zweite Heizelement 12a ist in einem Bereich einer Gebläseeinheit 36a der Gargerätevorrichtung angeordnet. Das zweite Heizelement 12a weist eine zweite maximale Nennleistung auf.

Ein drittes Heizelement 14a der Heizelemente 10a, 12a, 14a ist als Induktionsheizelement ausgebildet. Das dritte Heizelement 14a ist als Heizspule ausgebildet. Das dritte Heizelement 14a ist zumindest im Wesentlichen baugleich zu dem ersten Heizelement 10a. Das dritte Heizelement 14a ist außerhalb des Garraums 18a angeordnet. Das dritte Heizelement 14a ist flächig an einer, insbesondere der Muffelwandung gegenüberliegenden, weiteren Muffelwandung des Gerätegehäuses 32a angeordnet. Das dritte Heizelement 14a weist eine dritte maximale Nennleistung auf. Alternativ könnte eine Gargerätevorrichtung jedoch auch eine von drei abweichende Anzahl von Heizelementen aufweisen, wie beispielsweise genau zwei und/oder zumindest vier und/oder zumindest fünf Heizelemente. Ferner könnte wenigstens ein Heizelement als Mikrowellenelement ausgebildet sein.

Ferner umfasst die Gargerätevorrichtung eine Steuereinheit 16a. Die Steuereinheit 16a ist in das Gerätegehäuse 32a integriert. Die Steuereinheit 16a ist dazu vorgesehen, einen Betrieb des Gargeräts 30a und/oder der Gargerätevorrichtung zu steuern und/oder zu regeln. Im vorliegenden Fall ist die Steuereinheit 16a zumindest zu einer Ansteuerung der Heizelemente 10a, 12a, 14a vorgesehen. Dazu umfasst die Steuereinheit 16a eine Speichereinheit mit einem darin gespeicherten Betriebsprogramm und eine Recheneinheit, welche dazu vorgesehen ist, das Betriebsprogramm auszuführen.

Die Steuereinheit 16a ist dazu vorgesehen, in wenigstens einem ersten Betriebszustand zur Erhitzung des Garraums 18a genau eines der Heizelemente 10a, 12a, 14a zu betreiben. Die Steuereinheit 16a ist dazu vorgesehen, in dem ersten Betriebszustand die Heizelemente 10a, 12a, 14a einzeln zu betreiben. Die Steuereinheit 16a ist dazu vorgesehen, in dem ersten Betriebszustand das erste Heizelement 10a, das zweite Heizelement 12a oder das dritte Heizelement 14a zu betreiben.

Die Steuereinheit 16a ist dazu vorgesehen, in wenigstens einem zweiten Betriebszustand zur Erhitzung des Garraums 18a zumindest zwei der Heizelemente 10a, 12a, 14a gemeinsam und insbesondere gleichzeitig zu betreiben. Im vorliegenden Fall ist die Steuereinheit 16a beispielhaft dazu vorgesehen, in dem zweiten Betriebszustand das erste Heizelement 10a und das zweite Heizelement 12a gemeinsam und insbesondere gleich zu betreiben. Alternativ oder zusätzlich kann die Steuereinheit 16a jedoch auch dazu vorgesehen sein, das erste Heizelement 10a und das dritte Heizelement 14a und/oder das zweite Heizelement 12a und das dritte Heizelement 14a gemeinsam und insbesondere gleichzeitig zu betreiben.

Die Steuereinheit 16a ist dazu vorgesehen, in wenigstens einem dritten Betriebszustand zur Erhitzung des Garraums 18a sämtliche Heizelemente 10a, 12a, 14a gemeinsam und insbesondere gleichzeitig zu betreiben. Alternativ könnte auf einen ersten Betriebszustand und/oder einen dritten Betriebszustand jedoch auch verzichtet werden.

Darüber hinaus umfasst die Gargerätevorrichtung eine Leistungsverteilereinheit 20a. Die Leistungsverteilereinheit 20a ist als eine bauliche Einheit ausgebildet. Die Leistungsverteilereinheit 20a weist eine Wirkverbindung mit einer Energiequelle 38a auf. Die Leistungsverteilereinheit 20a ist, im vorliegenden Fall insbesondere direkt, an die Energiequelle 38a, im vorliegenden Fall insbesondere ein Stromnetz und/oder ein Haushaltsnetz, angeschlossen. Die Energiequelle 38a ist dazu vorgesehen, eine Gesamtleistung 22a mit zumindest 3600 W bereitzustellen.

Die Leistungsverteilereinheit 20a weist ferner eine Wirkverbindung mit jedem der Heizelemente 10a, 12a, 14a auf. Im vorliegenden Fall ist die Leistungsverteilereinheit 20a mit jedem der Heizelemente 10a, 12a, 14a elektrisch verbunden. Die Leistungsverteilereinheit 20a ist demnach zwischen der Energiequelle 38a und den Heizelementen 10a, 12a, 14a angeordnet.

Darüber hinaus weist die Leistungsverteilereinheit 20a eine Wirkverbindung mit der Steuereinheit 16a auf. Die Steuereinheit 16a ist dabei zur Ansteuerung der Leistungsverteilereinheit 20a vorgesehen.

Die Leistungsverteilereinheit 20a ist dazu vorgesehen, die Gesamtleistung 22a auf die Heizelemente 10a, 12a, 14a zu verteilen und dabei zumindest einem der Heizelemente 10a, 12a, 14a eine Ausgangsleistung 24a, 26a, 28a zuzuführen. Dabei ist eine Gesamtausgangsleistung, insbesondere eine Summe aller Ausgangsleistungen 24a, 26a, 28a, der Leistungsverteilereinheit 20a in jedem Betriebszustand gleich der Gesamtleistung 22a, wodurch insbesondere eine besonders hohe Effizienz erreicht werden kann. Es gilt: ${P}_{T} = {\sum }_{i} {P}_{i}$

P_{T} entspricht dabei der Gesamtleistung 22a, während Pᵢ eine der Ausgangsleistungen 24a, 26a, 28a beschreibt.

Im vorliegenden Fall ist die Leistungsverteilereinheit 20a dazu vorgesehen, die Gesamtleistung 22a variabel auf die Heizelemente 10a, 12a, 14a zu verteilen. Die Leistungsverteilereinheit 20a ist dabei dazu vorgesehen, einen Wert wenigstens einer der Ausgangsleistungen 24a, 26a, 28a variabel einzustellen, insbesondere in einem Leistungsintervall zwischen 0 % der Gesamtleistung 22a und 100 % der Gesamtleistung 22a.

In dem ersten Betriebszustand ist die Leistungsverteilereinheit 20a dazu vorgesehen, die Gesamtleistung 22a in genau eine Ausgangsleistung 24a, 26a, 28a umzuwandeln und einem, in dem ersten Betriebszustand betriebenen Heizelement 10a, 12a, 14a der Heizelemente 10a, 12a, 14a bereitzustellen. Die genau eine Ausgangsleistung 24a, 26a, 28a ist dabei gleich der Gesamtleistung 22a. Vorteilhaft entspricht die genau eine Ausgangsleistung 24a, 26a, 28a in diesem Fall ferner einer maximalen Nennleistung des in dem ersten Betriebszustand betriebenen Heizelements 10a, 12a, 14a. Es gilt:
*P_{T}* = *Pᵢ*

In dem zweiten Betriebszustand ist die Leistungsverteilereinheit 20a dazu vorgesehen, die Gesamtleistung 22a in zwei Ausgangsleistungen 24a, 26a, 28a aufzuteilen und zwei, in dem zweiten Betriebszustand betriebenen Heizelementen 10a, 12a, 14a der Heizelemente 10a, 12a, 14a bereitzustellen. Eine Summe der Ausgangsleistungen 24a, 26a, 28a ist dabei gleich der Gesamtleistung 22a. Zudem sind die Ausgangsleistungen 24a, 26a, 28a in diesem Fall geringer als eine maximale Nennleistung der in dem zweiten Betriebszustand betriebenen Heizelemente 10a, 12a, 14a. Ferner ist die Leistungsverteilereinheit 20a in diesem Fall dazu vorgesehen, einen Wert einer der Ausgangsleistungen 24a, 26a, 28a variabel einzustellen, insbesondere in einem Leistungsintervall zwischen 0 % der Gesamtleistung 22a und 100 % der Gesamtleistung 22a, während sich der andere Wert automatisch durch die Gesamtleistung 22a ergibt. Im vorliegenden Fall ist die Leistungsverteilereinheit 20a beispielhaft dazu vorgesehen, in dem zweiten Betriebszustand die Gesamtleistung 22a in eine erste Ausgangsleistung 24a und eine zweite Ausgangsleistung 26a aufzuteilen und dem ersten Heizelement 10a die erste Ausgangsleistung 24a und dem zweiten Heizelement 12a die zweite Ausgangsleistung 26a bereitzustellen. Es gilt: ${P}_{T} = {P}_{1} + {P}_{2}$

In dem dritten Betriebszustand ist die Leistungsverteilereinheit 20a dazu vorgesehen, die Gesamtleistung 22a in drei Ausgangsleistungen 24a, 26a, 28a aufzuteilen und sämtlichen, in dem dritten Betriebszustand betriebenen Heizelementen 10a, 12a, 14a bereitzustellen. Eine Summe der Ausgangsleistungen 24a, 26a, 28a ist dabei gleich der Gesamtleistung 22a. Zudem sind die Ausgangsleistungen 24a, 26a, 28a in diesem Fall geringer als eine maximale Nennleistung der in dem dritten Betriebszustand betriebenen Heizelemente 10a, 12a, 14a. Ferner ist die Leistungsverteilereinheit 20a in diesem Fall dazu vorgesehen, einen Wert zweier Ausgangsleistungen 24a, 26a, 28a variabel einzustellen, insbesondere in einem Leistungsintervall zwischen 0 % der Gesamtleistung 22a und 100 % der Gesamtleistung 22a, während sich der letzte Wert automatisch durch die Gesamtleistung 22a ergibt. Im vorliegenden Fall ist die Leistungsverteilereinheit 20a dazu vorgesehen, in dem dritten Betriebszustand die Gesamtleistung 22a in eine erste Ausgangsleistung 24a, eine zweite Ausgangsleistung 26a und eine dritte Ausgangsleistung 28a aufzuteilen und dem ersten Heizelement 10a die erste Ausgangsleistung 24a, dem zweiten Heizelement 12a die zweite Ausgangsleistung 26a und dem dritten Heizelement 14a die dritte Ausgangsleistung 28a bereitzustellen. Es gilt: ${P}_{T} = {P}_{1} + {P}_{2} + {P}_{3}$

Rein beispielhaft könnte dabei P₁ = 0,2·P_{T}, P₂ = 0,1·P_{T} und P₃ = 0,7·P_{T} sein. Gleichwohl können jedoch auch beliebige andere für P₁, P₂ und P₃ gewählt werden. Hierdurch kann eine vorteilhaft flexible Gargerätevorrichtung mit einer Vielzahl unterschiedlicher Betriebsmodi bereitgestellt werden, welche beispielsweise ein vorteilhaft schnelles Vorheizen, ein vorteilhaft schnelles Garen und/oder eine vorteilhaft schnelle Reinigung erlauben.

In den Figuren 2 und 3 ist ein weiteres Ausführungsbeispiel der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung des anderen Ausführungsbeispiels, insbesondere der Figur 1, verwiesen werden kann. Zur Unterscheidung der Ausführungsbeispiele ist der Buchstabe a den Bezugszeichen des Ausführungsbeispiels in der Figur 1 nachgestellt. In dem Ausführungsbeispiel der Figuren 2 und 3 ist der Buchstabe a durch den Buchstaben b ersetzt.

In diesem Fall umfasst die Gargerätevorrichtung mehrere Wandlereinheiten 40b, 42b, 44b. Eine Anzahl an Wandlereinheiten 40b, 42b, 44b ist dabei an eine Anzahl an unterschiedlichen Heizelementen 10b, 12b, 14b und/oder an eine Anzahl an Heizelementen 10b, 12b, 14b angepasst. Die Wandlereinheiten 40b, 42b, 44b sind einer Leistungsverteilereinheit 20b nachgeschalten. Die Wandlereinheiten 40b, 42b, 44b sind getrennt von der Leistungsverteilereinheit 20b ausgebildet. Die Wandlereinheiten 40b, 42b, 44b sind dabei zwischen der Leistungsverteilereinheit 20b und den Heizelementen 10b, 12b, 14b angeordnet. Wenigstens zwei der Wandlereinheiten 40b, 42b, 44b sind verschieden ausgebildet. Die Wandlereinheiten 40b, 42b, 44b sind jeweils dazu vorgesehen, eine Ausgangsleistung der Leistungsverteilereinheit 20b an einen Typ der Heizelemente 10b, 12b, 14b anzupassen und einem jeweiligen Heizelement 10b, 12b, 14b zuzuführen. Alternativ ist jedoch auch denkbar, Wandlereinheiten in eine Leistungsverteilereinheit zu integrieren. Insbesondere kann die Leistungsverteilereinheit in diesem Fall die Wandlereinheiten umfassen.

Eine Detailansicht der Leistungsverteilereinheit 20b und der Wandlereinheiten 40b, 42b, 44b zeigt Figur 3. Die Leistungsverteilereinheit 20b ist im vorliegenden Fall dazu vorgesehen, eine von einer Energiequelle 38b bereitgestellte Gesamtleistung 22b, insbesondere in Form einer Wechselspannung, in eine Gleichspannung umzuwandeln und den Wandlereinheiten 40b, 42b, 44b bereitzustellen.

Eine erste Wandlereinheit 40b der Wandlereinheiten 40b, 42b, 44b ist einem ersten Heizelement 10b der Heizelemente 10b, 12b, 14b zugeordnet. Die erste Wandlereinheit 40b umfasst dabei wenigstens einen Wechselrichter, sodass eine Heizleistung des ersten Heizelements 10b insbesondere abhängig von einer Schaltfrequenz des Wechselrichters ist.

Eine zweite Wandlereinheit 42b der Wandlereinheiten 40b, 42b, 44b ist einem zweiten Heizelement 12b der Heizelemente 10b, 12b, 14b zugeordnet. Die zweite Wandlereinheit 42b umfasst dabei wenigstens einen Gleichspannungswandler, vorteilhaft einen Quasiresonanten Spannungswandler, sodass eine Heizleistung des zweiten Heizelements 12b insbesondere abhängig von einer Amplitude einer Ausgangsspannung des Gleichspannungswandlers ist.

Eine dritte Wandlereinheit 44b der Wandlereinheiten 40b, 42b, 44b ist einem dritten Heizelement 14b der Heizelemente 10b, 12b, 14b zugeordnet. Die dritte Wandlereinheit 44b umfasst dabei wenigstens einen weiteren Wechselrichter, sodass eine Heizleistung des dritten Heizelements 14b insbesondere abhängig von einer Schaltfrequenz des weiteren Wechselrichters ist. Alternativ ist jedoch auch denkbar, auf eine dritte Wandlereinheit zu verzichten. In diesem Fall ist denkbar, eine erste Wandlereinheit einem ersten Heizelement und einem dritten Heizelement zuzuordnen.

### Bezugszeichen

- 10: Heizelement
- 12: Heizelement
- 14: Heizelement
- 16: Steuereinheit
- 18: Garraum
- 20: Leistungsverteilereinheit
- 22: Gesamtleistung
- 24: Ausgangsleistung
- 26: Ausgangsleistung
- 28: Ausgangsleistung
- 30: Gargerät
- 32: Gerätegehäuse
- 34: Muffel
- 36: Gebläseeinheit
- 38: Energiequelle
- 40: Wandlereinheit
- 42: Wandlereinheit
- 44: Wandlereinheit

## Patentansprüche

1. Gargerätevorrichtung, insbesondere Backofenvorrichtung, mit zumindest einem ersten Heizelement (10b, 12b, 14b), mit zumindest einem zweiten Heizelement (10b, 12b, 14b), mit einer Steuereinheit (16a), welche dazu vorgesehen ist, zur Erhitzung eines Garraums (18a) in zumindest einem Betriebszustand das erste Heizelement (10b, 12b, 14b) und das zweite Heizelement (10b, 12b, 14b) gemeinsam zu betreiben, und mit wenigstens einer Leistungsverteilereinheit (20b), welche dazu vorgesehen ist, in dem Betriebszustand eine Gesamtleistung (22b) in zumindest eine erste Ausgangsleistung und zumindest eine zweite Ausgangsleistung (24a, 26a, 28a) aufzuteilen und dem ersten Heizelement (10b, 12b, 14b) die erste Ausgangsleistung und dem zweiten Heizelement (10b, 12b, 14b) die zweite Ausgangsleistung bereitzustellen, **gekennzeichnet durch** mehrere Wandlereinheiten (40b, 42b, 44b), welche der Leistungsverteilungseinheit (20b) nachgeschalten und dazu vorgesehen sind, eine der Ausgangsleistungen (24a, 26a, 28a) der Leistungsverteilungseinheit (20b) an den Typ der Heizelemente (10b, 12b, 14b) anzupassen und einem jeweiligen Heizelement (10b, 12b, 14b) zuzuführen, wobei die Heizelemente (10b, 12b, 14b) unterschiedlichen Typs sind.

2. Gargerätevorrichtung nach Anspruch 1, **dadurch gekennzeichnet, dass** eine Gesamtausgangsleistung der Leistungsverteilereinheit (20b) zumindest im Wesentlichen gleich der Gesamtleistung (22b) ist.

3. Gargerätevorrichtung nach Anspruch 1 oder 2, **dadurch gekennzeichnet, dass** die Gesamtleistung (22b) zumindest 3600 W beträgt.

4. Gargerätevorrichtung nach einem der vorhergehenden Ansprüche, **dadurch gekennzeichnet, dass** die erste Ausgangsleistung geringer ist als eine maximale Nennleistung des ersten Heizelements (10b, 12b, 14b) und/oder die zweite Ausgangsleistung geringer ist als eine maximale Nennleistung des zweiten Heizelements (10b, 12b, 14b).

5. Gargerätevorrichtung nach einem der vorhergehenden Ansprüche, **dadurch gekennzeichnet, dass** die Leistungsverteilereinheit (20b) dazu vorgesehen ist, einen Wert der ersten Ausgangsleistung und/oder der zweiten Ausgangsleistung variabel einzustellen.

6. Gargerätevorrichtung nach einem der vorhergehenden Ansprüche, **dadurch gekennzeichnet, dass** die Leistungsverteilereinheit (20b) als eine bauliche Einheit ausgebildet ist.

7. Gargerätevorrichtung nach einem der vorhergehenden Ansprüche, **dadurch gekennzeichnet, dass** zumindest eines der Heizelemente (10b, 12b, 14b) als Induktionsheizelement ausgebildet ist.

8. Gargerätevorrichtung nach einem der vorhergehenden Ansprüche, **dadurch gekennzeichnet, dass** zumindest eines der Heizelemente (10b, 12b, 14b) als Widerstandsheizelement ausgebildet ist.

9. Gargerätevorrichtung nach einem der vorhergehenden Ansprüche, **dadurch gekennzeichnet, dass** die Leistungsverteilereinheit (20b) dazu vorgesehen ist, in zumindest einem weiteren Betriebszustand die Gesamtleistung (22b) in eine Ausgangsleistung umzuwandeln und einem der Heizelemente (10b, 12b, 14b) bereitzustellen.

10. Gargerät (30a) mit wenigstens einer Gargerätevorrichtung nach einem der vorhergehenden Ansprüche.

## Claims

1. Cooking appliance apparatus, in particular oven apparatus, with at least one first heating element (10b, 12b, 14b), with at least one second heating element (10b, 12b, 14b) and with a control unit (16a), which is provided to operate the first heating element (10b, 12b, 14b) and the second heating element (10b, 12b, 14b) jointly to heat a cooking chamber (18a) in at least one operating state, and with at least one power distributor unit (20b), which is provided to divide a total power (22b) into at least one first output power and at least one second output power (24a, 26a, 28a) in the operating state and to supply the first output power to the first heating element (10b, 12b, 14b) and the second output power to the second heating element (10b, 12b, 14b), **characterised by** a number of converter units (40b, 42b, 44b), which are arranged downstream of the power distributor unit (20b) and are provided to adjust one of the output powers (24a, 26a, 28a) of the power distributor unit (20b) to the type of heating elements (10b, 12b, 14b) and to supply the same to a respective heating element (10b, 12b, 14b), wherein the heating elements (10b, 12b, 14b) are of a different type.

2. Cooking appliance apparatus according to claim 1, **characterised in that** a total output power of the power distributor unit (20b) is at least essentially equal to the total power (22b).

3. Cooking appliance apparatus according to claim 1 or 2, **characterised in that** the total power (22b) is at least 3600 W.

4. Cooking appliance apparatus according to one of the preceding claims, **characterised in that** the first output power is lower than a maximum rated power of the first heating element (10b, 12b, 14b) and/or the second output power is lower than a maximum rated power of the second heating element (10b, 12b, 14b).

5. Cooking appliance apparatus according to one of the preceding claims, **characterised in that** the power distributor unit (20b) is provided to set a value of the first output power and/or the second output power in a variable manner.

6. Cooking appliance apparatus according to one of the preceding claims, **characterised in that** the power distributor unit (20b) is configured as a structural unit.

7. Cooking appliance apparatus according to one of the preceding claims, **characterised in that** at least one of the heating elements (10b, 12b, 14b) is configured as an induction heating element.

8. Cooking appliance apparatus according to one of the preceding claims, **characterised in that** at least one of the heating elements (10b, 12b, 14b) is configured as a resistance heating element.

9. Cooking appliance apparatus according to one of the preceding claims, **characterised in that** in at least one further operating state the power distributor unit (20b) is provided to convert the total power (22b) to an output power and supply it to one of the heating elements (10b, 12b, 14b).

10. Cooking appliance (30a) with at least one cooking appliance apparatus according to one of the preceding claims.

## Revendications

1. Dispositif pour appareil de cuisson, en particulier dispositif pour four de cuisson, comprenant au moins un premier élément chauffant (10b, 12b, 14b), au moins un second élément chauffant (10b, 12b, 14b), une unité de commande (16a), laquelle est conçue pour faire fonctionner simultanément le premier élément chauffant (10b, 12b, 14b) et le second élément chauffant (10b, 12b, 14b) afin de chauffer une enceinte de cuisson (18a) dans au moins un état de fonctionnement, et au moins une unité de distribution de puissance (20b), laquelle est conçue pour fractionner, dans l'état de fonctionnement, une puissance totale (22b) en au moins une première puissance de sortie et au moins une seconde puissance de sortie (24a, 26a, 28a) et pour délivrer la première puissance de sortie au premier élément chauffant (10b, 12b, 14b) et la seconde puissance de sortie au second élément chauffant (10b, 12b, 14b), **caractérisé par** plusieurs unités de convertisseur (40b, 42b, 44b), qui sont montées en aval de l'unité de distribution de puissance (20b) et sont conçues pour adapter une des puissances de sortie (24a, 26a, 28a) de l'unité de distribution de puissance (20b) au type des éléments chauffants (10b, 12b, 14b) et la délivrer à un élément chauffant respectif (10b, 12b, 14b), dans lequel les éléments chauffants (10b, 12b, 14b) sont d'un type différent.

2. Dispositif pour appareil de cuisson selon la revendication 1, **caractérisé en ce qu'**une puissance de sortie totale de l'unité de distribution de puissance (20b) est au moins sensiblement égale à la puissance totale (22b).

3. Dispositif pour appareil de cuisson selon la revendication 1 ou 2, **caractérisé en ce que** la puissance totale (22b) est au moins de 3600 W.

4. Dispositif pour appareil de cuisson selon l'une des revendications précédentes, **caractérisé en ce que** la première puissance de sortie est inférieure à une puissance nominale maximale du premier élément chauffant (10b, 12b, 14b) et/ou la seconde puissance de sortie est inférieure à une puissance nominale maximale du second élément chauffant (10b, 12b, 14b).

5. Dispositif pour appareil de cuisson selon l'une des revendications précédentes, **caractérisé en ce que** l'unité de distribution de puissance (20b) est conçue pour régler de façon variable une valeur de la première puissance de sortie et/ou de la seconde puissance de sortie.

6. Dispositif pour appareil de cuisson selon l'une des revendications précédentes, **caractérisé en ce que** l'unité de distribution de puissance (20b) est conçue sous forme d'une unité modulaire.

7. Dispositif pour appareil de cuisson selon l'une des revendications précédentes, **caractérisé en ce qu'**au moins un des éléments chauffants (10b, 12b, 14b) est conçu sous forme d'un élément chauffant à induction.

8. Dispositif pour appareil de cuisson selon l'une des revendications précédentes, **caractérisé en ce qu'**au moins un des éléments chauffants (10b, 12b, 14b) est conçu sous forme d'un élément chauffant à résistance.

9. Dispositif pour appareil de cuisson selon l'une des revendications précédentes, **caractérisé en ce que** l'unité de distribution de puissance (20b) est conçue pour transformer, dans au moins un autre état de fonctionnement, la puissance totale (22b) en une puissance de sortie et la délivrer à l'un des éléments chauffants (10b, 12b, 14b).

10. Appareil de cuisson (30a) comprenant au moins un dispositif pour appareil de cuisson selon l'une des revendications précédentes.
